# EUROPÄISCHE PATENTSCHRIFT

(11) **EP 1 648 808 B1**
(45) Veröffentlichungstag und Bekanntmachung des Hinweises auf die Patenterteilung: **06.07.2011**
(21) Anmeldenummer: 04740812.5
(22) Anmeldetag: 08.07.2004
(51) Int. Cl.: B65H 51/22, D03D 47/36

(54) **FADENVERARBEITUNGSSYSTEM UND VERFAHREN ZUR ANPASSUNG**
THREAD PROCESSING SYSTEM AND ADAPTATION METHOD
SYSTEME DE TRAITEMENT DE FILS ET PROCEDE D'ADAPTATION

(30) Priorität: 28.07.2003 DE 10334339
(43) Veröffentlichungstag der Anmeldung: 26.04.2006
(73) Patentinhaber: IROPA AG, 6340 Baar (CH)
(72) Erfinder: COVELLI, Marco, I-23055 Occhieppo Inferiore (IT)
(74) Vertreter: Grünecker, Kinkeldey, Stockmair & Schwanhäusser Anwaltssozietät
(86) Internationale Anmeldenummer: PCT/EP2004/007513
(87) Internationale Veröffentlichungsnummer: WO 2005/014454

(56) Entgegenhaltungen:
- US-A- 4 558 723
- US-A- 4 850 400

## Beschreibung

Die Erfindung betrifft ein Fadenverarbeitungssystem entsprechend dem Oberbegriff des Anspruchs 1 und ein Verfahren entsprechend dem Oberbegriff des Anspruchs 6.

Ein solches Fadenverarbeitungssystem und ein solches Verfahren sind aus US-A-4 850 400 bekannt.

Da in einer Luftdüsen-Webmaschine jeder Schussfaden mit Luftstrahlen in das Webfach eingetragen wird, muss die Schusslänge entsprechend der jeweils eingestellten Webbreite in der Luftdüsen-Webmaschine vom Messliefergerät bemessen werden.. Für diesen Zweck ist am Messliefergerät eine Stoppvorrichtung mit einem Stoppelement vorgesehen, das in Abhängigkeit vom Webzyklus in den Speicherkörper bewegt oder aus diese zurückgezogen wird. Das eingerückte Stoppelement sperrt den Schussfaden gegen einen Abzug. Das zurückgezogene Stoppelement lässt bis zum neuerlichen Einrücken eine vorbestimmte Anzahl Schussfadenwindungen abziehen, bis die jeweilige Schusslänge erreicht ist. Um die Schusslänge auf die jeweilige Webbreite im Webfach einzustellen, wird der Durchmesser des Speicherkörpers so eingestellt, dass ein ganzzahliges Vielfaches (die Anzahl der freizugebenen Windungen) des Speicherkörperumfangs der Schusslänge bzw. Webbreite entspricht. Eine solche Einstellung ist beispielsweise bei jeder Änderung der Webbreite erforderlich, und gegebenenfalls auch als Nachjustierung bei Auftreten zu kurzer oder zu langer Schussfäden. Zur Bedienungsvereinfachung ist bei modernen Luftdüsen-Webmaschinen zwischen der Webmaschinensteuerung, die über die jeweilige Webbreite informiert ist, und der Messliefergerätsteuerung zur gegenseitigen Kommunikation eine Informations-Übertragungsstrecke, beispielsweise in einem seriellen CAN-Bus-System für zumindest die Schusslänge bzw. die Webbreite vorgesehen. Aus der jeweils empfangene Information berechnet beispielsweise der Mikroprozessor der Messliefergerätsteuerung die Anzahl der pro Schuss freizugebenden Schussfadenwindungen und den jeweils optimalen Durchmesser des Speicherkörpers; der entweder am Messliefergerät oder am Steuerpaneel der Webmaschinensteuerung angezeigt wird, so dass das Personal die Durchmessereinstellung manuell oder mit einer Hilfsvorrichtung vornehmen kann. Die Messliefergerät-Steuerung ist ferner dafür verantwortlich, auf dem Speicherkörper jeweils eine gerade ausreichend große Anzahl an Schussfadenwindungen bereitzustellen, die den Verbrauch durch den intermittierenden Schussfadenabzug deckt und fortlaufend ergänzt wird. Die Schussfadenwindungen werden durch ein Wickelelement auf dem Speicherkörper gebildet. Das Wickelelement wird durch einen Motor angetrieben, den die Messliefergerätsteuerung steuert, und zwar in Abhängigkeit von Signalen eines opto-elektronischen Fadensensors, der aus der An- oder Abwesenheit des Schussfadens in einer Abtastzone auf dem Speicherkörper Signale an den Mikroprozessor liefert. Stellt der Fadensensor die Anwesenheit des Schussfadens in der Abtastzone fest, dann wird der Motor verzögert oder angehalten. Stellt der Fadensensor die Abwesenheit des Schussfadens in der Abtastzone fest, dann wird der Motor beschleunigt. In der Praxis gibt es opto-elektronische Fadensensoren, die sich hauptsächlich in zwei Kategorien einteilen lassen. Der Fadensensor der ersten Kategorie benutzt eine reflektierende Fläche aus dem Speicherkörper und überwacht das von der Fläche zurückgeworfene Licht, das abgeschattet wird, sobald der Faden auf der Fläche angelangt ist. Der Fadensensor der anderen Kategorie tastet den Schussfaden direkt ab, d.h., er überwacht das vom Schussfaden bei Anwesenheit reflektierte Licht. In einem Messliefergerät, speziell in einem mit Fadenseparation arbeitenden Messliefergerät, ist die Verwendung des Fadensensors der ersten Kategorie mit reflektierender Oberfläche im Speicherkörper aus mehreren Gründen unpraktisch: Der Raum für sich im Betrieb bewegende Elemente des Speicherkörpers gestattet es kaum, die reflektierende Oberfläche unterzubringen. Auch der für die zur Fadenbemessung gebrauchte Stoppvorrichtung vorzusehende Einbauraum beschränkt die Unterbringung einer reflektierenden Fläche. Da die Berührungsfläche zwischen dem Schussfaden und dem Speicherkörper so klein wie möglich sein soll, um schädliche Reibung zu minimieren, lässt die große reflektierende Fläche kaum in ausreichender Größe vorsehen. Schließlich ist die Signalauswertung schwierig, da wegen unvermeidlicher Verschmutzungen nicht mehr zuverlässig diskriminiert werden kann, ob die reflektierende Fläche vom Schussfaden oder durch Verschmutzungen abgedeckt ist. Diese Einschränkungen gelten sämtliche nicht für den Fadensensor der zweiten Kategorie, der deshalb für solche Fadenverarbeitungssysteme bevorzugt wird. Beim das Reflexionslicht des Schussfadens abtastenden Fadensensor liegt ein anderes Problem jedoch darin, dass es schwierig sein kann, zwischen dem vom Schussfaden reflektierten Licht und von mechanischen Teilen des Speicherkörpers im Hintergrund reflektiertem Licht zu diskriminieren. Das jeweils von Hintergrundkomponenten reflektierte Licht ändert sich nämlich z.B. in der Intensität, je nachdem, ob ein großer Durchmesser oder ein kleiner Durchmesser eingestellt ist, die die Lichtwegdistanz ändert. Da jedoch die Messliefergerätsteuerung den tatsächlich eingestellten Durchmessers nicht kennt, lassen sich bisher nach einer Durchmesserverstellung fehlerhafte Signale nicht zuverlässig vermeiden.

Der Erfindung liegt die Aufgabe zugrunde, ein Fadenverarbeitungssystem und ein Verfahren der eingangs genannten Art anzugeben, mit denen der vorerwähnte Nachteil eines Fadensensors der zweiten Kategorie im Messliefergerät auf baulich einfache Weise beseitigt wird, und sich ändernde Lichtreflexionen von Hintergrundteilen des Speicherkörpers keinen Einfluss auf die Präzision der Schussfadenabtastung nehmen.

Die gestellte Aufgabe wird mit den Merkmalen im Anspruch 1 gelöst.

Erfindungsgemäß wird die Erkenntnis berücksichtigt, dass die Signalpegel der An- und Abwesenheitssignale mit abnehmendem Durchmesser des Speicherkörpers bei einem opto-elektronischen, auf das Reflexionslicht des Schussfadens ansprechenden Fadensensor schwächer werden und es erschweren, jeweils unabhängig vom eingestellten Durchmesser zwischen den An- und Abwesenheitssignalpegeln zu diskriminieren. Die vorgesehene Pegel-Schwellwert-Wählvorrichtung stellt für einen bestimmten Durchmessereinstellbereich oder einen bestimmten Durchmesser des Speicherkörpers einen Pegel-Schwellwert für die Auswertung der Signalpegel zur Verfügung, der zwischen den bei diesem Durchmesser generierten An- und Abwesenheits-Signalpegeln liegt. Der ausgewählte Pegel-Schwellwert ist sozusagen eine Referenzebene, mit deren Hilfe der Mikroprozessor exakt darüber informiert wird, ob der Fadensensor die An- oder Abwesenheit des Schussfadens detektiert hat. Die Pegel-Schwellwert-Wählvorrichtung nutzt die ohnedies zur Verfügung stehende Schusslängen- oder Webbreiteninformation und gibt denjenigen Pegel-Schwellwert für die Signalauswertung aus, der zu der eingestellten Webbreite bzw. dem im Hinblick auf die Webbreite eingestellten Durchmesser passt. Auf diese Weise wird ein verfälschender Einfluss sich mit der Durchmesserverstellung ändernden Hintergrund-Reflexionslichts selbsttätig unterbunden, weil der jeweils gewählte Pegel-Schwellwert auf den durchmesserabhängigen Abstand zwischen dem Fadensensor und dem Schussfaden so abgestimmt ist, dass er zwischen den, sich bei diesem Durchmesser ergebenden An- und Abwesenheits-Signalpegeln liegt. Zur Auswahl des jeweils passenden Pegel-Schwellwerts wird die Webbreiten-Information über die Informations-Übertragungsstrecke an die Pegel-Schwellwert-Wählvorrichtung übertragen. Anhand dieser Information weiß die Pegel-Schwellwert-Wählvorrichtung, welcher der verschiedenen Pegel-Schwellwerte gebraucht wird. Die Information kann direkt von der Webmaschinensteuerung her übertragen werden, oder indirekt über den Mikroprozessor, der entweder gegebenenfalls sogar die Information verarbeitet und ein entsprechendes Auswahl-Kommando an die Pegel-Schwellwert-Wählvorrichtung gibt bzw. sich zur Signalpegel-Auswertung den dann passenden Pegel-Schwellwert beschafft. Die Wählvorrichtung nutzt die ohnedies vorhandene Webbreiten- oder Durchmesserinformation, um das Ansprechverhalten des Fadensensors entsprechend und vor allem selbsttätig anzupassen, so dass nach durchgeführter Durchmessereinstellung der Mikroprozessor in der Lage ist, die Steuerung des Motors durchzuführen.

Verfahrensgemäß wird das Messliefergerät mittels der hinsichtlich der Schussfadenabtastung Webbreiteninformation selbsttätig an die aktuelle Webbreite angepasst, ohne dass das Personal mehr zu tun braucht, als den festgelegten Durchmesser des Speicherkörpers einzustellen.

Für den Fall, dass ohnedies eine Anzeige für den anhand der Webbreiten-Information berechneten Durchmesser des Speicherkörpers vorgesehen ist, entweder am Messliefergerät oder im Steuerpaneel der Webmaschine, die vom Mikroprozessor aktiviert bzw. gespeist wird, um das Personal entsprechend zu informieren, dann kann eine Übertragungsstrecke entweder vom Mikroprozessor oder von der Anzeige zur Pegel-Schwellwert-Wählvorrichtung vorgesehen werden, die anhand des berechneten Durchmessers den richtigen Pegel-Schwellwert für die Signalpegelauswertung bereitstellt.

Da die jeweils verarbeitete Fadenqualität oder die Fadenfarbe ebenfalls einen Einfluss auf das Reflexionsverhalten des Schussfadens hat, ist es zweckmäßig, eine Einstellvorrichtung zur Fadenqualitäts- oder Farbparameter vorzusehen und an den Mikroprozessor und/oder die Pegel-Schwellwert-Wählvorrichtung anzuschließen. Das Personal nimmt an der Einstellvorrichtung die Einstellung des jeweils passenden Parameters vor. Diesen Parameter berücksichtigt dann entweder der Mikroprozessor und/oder die Pegel-Schwellwert-Wählvorrichtung bei der Auswahl des passenden Pegel-Schwellwerts für diese Fadenqualität oder Fadenfarbe und den berechneten und/oder eingestellten Durchmesser des Speicherkörpers.

Die Pegel-Schwellwert-Wählvorrichtung ist zweckmäßig in den Mikroprozessor integriert, der ohnedies die Signalpegelauswertung vornimmt und die Webbreiteninformation von der Webmaschinensteuerung erhält. Im Falle eines smarten Fadensensors dieser zweiten Kategorie, der zumindest einen Teil der Signalpegelauswertung bzw. Signalverarbeitung selbst vornimmt und bereits verarbeitete Signale an den Mikroprozessor liefert, könnte die Pegel-Schwellwert-Wählvorrichtung jedoch auch in den Fadensensor oder dessen Elektronik eingegliedert sein. '

Zweckmäßig enthält die Pegel-Schwellwert-Wählvorrichtung zumindest zwei verschiedene Pegel-Schwellwerte, die beispielsweise dem Maximaldurchmesser und dem Minimaldurchmesser oder Durchmessereinstellbereichen nahe dem Maximal- und dem Minimal-Durchmesser zugeordnet sind. Die Pegel-Schwellwerte können in einer Tabelle abrufbar festgehalten sein. Dabei ist es denkbar, die Schwellwerte nicht nur in Stufen abzurufen, sondern die Schwellwerte stufenlos bereitzustellen. In der Tabelle sind die Pegel-Schwellwerte verschiedenen Webbreiten oder verschiedenen Durchmessern des Speicherkörpers entsprechend zugeordnet, so dass in Abhängigkeit vom Inhalt der Webbreiteninformation oder dem Wert des berechneten Durchmessers der jeweils richtige Pegel-Schwellwert abgerufen oder eingestellt wird.

Anhand der Zeichnung werden Ausführungsformen des Erfindungsgegenstandes erläutert. Es zeigen:
- Fig. 1: schematisiert eine Seitenansicht eines Fadenverarbeitungssystems,
- Fig. 2: einen schematischen Detailausschnitt aus Fig. 1, und
- Fig. 3: eine Diagramm von Signalpegeln über dem Speicherkörperdurchmes- ser.

Ein in Fig. 1 schematisiert gezeigtes Fadenverarbeitungssystem weist eine Luftdüsen-Webmaschine W und in dem einen von gegebenenfalls mehreren Fadenkanälen ein Schussfaden-Messliefergerät F auf, von dem eine Eintragvorrichtung E intermittierend Schussfäden Y einer vorbestimmten Schusslänge in ein Webfach 5 einträgt.

Die Luftdüsen-Webmaschine W enthält in der Eintragvorrichtung E gesteuerte Luftdüsen und hat eine in ausgezogenen Linien gezeigte Webbreite B mit einer vorbestimmten Abmessung. Die Webbreite B ist, wie bei B' angedeutet, veränderbar. Ein Steuerpaneel 6 der Webmaschine ist mit einer Webmaschinen-Steuerung MC verbunden, die ihrerseits beispielsweise über ein Kommunikations-Bussystems BS (z.B. CAN-System) und/oder wenigstens eine Informations-Übertragungsstrecke A mit einer Messliefergerät-Steuerung C verbunden ist.

Das Messliefergerät F weist in einem Gehäuse einen Antriebsmotor M für ein Aufwickelelement 2 auf. An dem Gehäuse ist ein Speicherkörper 3 stationär gelagert, der beispielsweise als Stabkäfig mit dünnen Fingern ausgebildet ist und zum Tragen eines vom Wickelelement 2 gebildeten, aus Windungen bestehenden Fadenvorrats dient. Im Speicherkörper 3 können mit dem Wickelelement 2 angetriebene Vorschubelemente (nicht gezeigt) arbeiten, um eine Separation zwischen den Windungen herzustellen.

In einem Gehäuseausleger ist eine Stoppvorrichtung P mit einem wie üblich zwischen einer Stoppstellung und einer Abzugsstellung verstellbaren Stoppelement angebracht. Ferner ist ein opto-elektronischer Fadensensor S vorgesehen, der auf das Reflexionslicht von den Windungen anspricht und Signale an die Liefergerätsteuerung C gibt, deren Signalpegel davon abhängt, ob eine Fadenwindung in einer Abtastzone anwesend oder abwesend ist. Die Messliefergerätsteuerung C wertet die Signale aus und treibt den Antriebsmotor M, um den Fadenvorrat in einer bestimmten Größe (mit einer bestimmten Windungsanzahl z.B. bis zur Abtastzone) einzustellen. Für den Speicherkörper 3 ist eine manuelle oder mechanische, gegebenenfalls sogar fernsteuerbare, Durchmesser-Einstellvorrichtung 4 vorgesehen. Der Durchmesser ist mit D gekennzeichnet. Die Stoppvorrichtung P wird, wie üblich, von der Messliefergerätsteuerung C, gegebenenfalls unter Berücksichtigung von über die Übertragungsstrecke A oder auf andere Weise übertragenen Informationen, in Abhängigkeit vom Webzyklus gesteuert, um den Schussfaden Y zum Abzug freizugeben oder den Abzug zu blockieren.

Die Webmaschinensteuerung MC ist über die eingestellte Webbreite B, B' informiert und liefert permanent oder getaktet eine Information i_{B} zur Webbreite B, B' an die Messliefergerät-Steuerung C. Mit dieser Information berechnet die Messliefergerät-Steuerung, wie viele Windungen pro Schuss zum Abzug freigegeben werden sollen, und welcher Durchmesser D als optimal angesehen wird und als ganzzahliges Vielfaches des Speicherkörper-Umfangs der Webbreite B entspricht.

Fig. 2 verdeutlicht schematisiert Ausstattungskomponenten des Messliefergeräts F. Im Gehäuse 1 bzw. einem Gehäuseausleger ist der opto-elektronische Fadensensor S so platziert, dass er den Schussfaden Y in einer vorbestimmten Abtastzone Z am Speicherkörper 3 abtastet. Da im Speicherkörper 3 Komponenten einen reflektierenden Hintergrund bilden, der Fadensensor S das Reflexionslicht vom Schussfaden abgreift, variieren je nach eingestelltem Durchmesser (in Fig. 2 sind die Minimal- und Maximal-Durchmesser Dₘₐₓ und Dₘᵢₙ angedeutet) wegen der Entfernung des Fadensensors S vom reflektierenden Hintergrund und vom reflektierenden Schussfaden die Pegel der abgegebenen Signale. Dies sei anhand Fig. 3 erläutert.

Fig. 3 zeigt beispielsweise auf der vertikalen Achse in Volt (V) Signalpegel des Fadensensors S, und auf der horizontalen Achse den Durchmesser D in Millimeter. Die erste vertikale Linie im Diagramm entspricht dem maximalen eingestellten Durchmesser Dₘₐₓ. Die weiter rechts gezeigte vertikale Linie repräsentiert den minimalen eingestellten Durchmesser Dₘᵢₙ. Bei z.B. einem schwarzen Schussfaden ändert sich bei maximalem Durchmesser der Signalpegel von Hᵢ bei Abwesenheit des Schussfadens zu Lₒ bei Anwesenheit des Schussfadens in der Abtastzone Z. (Y = Schussfaden vorhanden, N = Schussfaden abwesend), zwischen 5V (bei Abwesenheit) und 4V (bei Anwesenheit). Bei minimalem Durchmesser beträgt für denselben Schussfaden der Abwesenheits-Signalpegel Hᵢ' 3V und der Anwesenheits-Signalpegel Lₒ' nur 2V. Da die Messliefergerät-Steuerung über den tatsächlich eingestellten Durchmesser D nicht informiert ist, könnte sie aus den so mit abnehmendem Durchmesser schwächer werdenden Signalpegeln keine zuverlässige Aussage zur Steuerung des Motors M mehr treffen.

Erfindungsgemäß werden für verschiedene Durchmessereinstellungen oder zumindest für je einen Durchmessereinstellbereich verschiedene Pegel-Schwellwerte S1, S2 für die Signalpegelauswertung bereitgestellt. Der Pegel-Schwellwert S1, der bei maximalem Durchmesser oder einem beim maximalen Durchmesser liegenden Durchmessereinstellbereich verwendet wird, liegt in dem Beispiel Hᵢ, 5V, Lₒ4V bei etwa 4,5 V. Der andere Pegel-Schwellwert S2 wird bei minimaler Durchmessereinstellung oder einem Durchmesserbereich beim minimalen Durchmesser verwendet und liegt in dem Beispiel Hi'3V, LO'3V bei etwa 2,5 V. Bei der Signalpegelauswertung wird dann nur festgestellt, ob der Signalpegel oberhalb oder unterhalb des eingesetzten Pegel-Schwellwerts S1 bzw. S2 liegt. Liegt der Signalpegel oberhalb des Schwellwertes, wird entschieden, dass kein Schussfaden anwesend ist. Liegt er unterhalb des Schwellwertes, dann entschieden, dass der Schussfaden anwesend ist. Da der jeweilige Schwellwert dem eingestellten Durchmesser oder einem bestimmten Durchmesserbereich zugeordnet ist, und zwischen den dann erhaltenen An- und Abwesenheits-Signalpegeln liegt, wird so in jedem Fall eine klare und fehlerlose Aussage gewonnnen, mit der die Messliefergerät-Steuerung C den Motor M richtig anzutreiben vermag.

In Fig. 2 enthält die Messliefergerät-Steuerung C einen Mikroprozessor MP, der an die Informations-Übertragungsstrecke A angeschlossen ist und die Webbreiten-Information i_{B} von der Webmaschinensteuerung MC erhält. An den Mikroprozessor MP ist wie die Stoppvorrichtung P auch der Fadensensor S und der Motor M angeschlossen. In ausgezogenen Linien in Fig. 2 sind der maximale Durchmesser Dₘₐₓ und der minimale Durchmesser Dₘᵢₙ in gestrichelten Linien gezeigt. Als Zusatzausstattung kann, beispielsweise bei der Messliefergerät-Steuerung C, eine Anzeige R vorgesehen sein, in der der Mikroprozessor MP den anhand der Webbreiteninformation i_{B} errechneten, optimalen Durchmesser D anzeigt, und auch die Anzahl G der für die Webbreite pro Schuss freizugebenden Schussfadenwindungen. Ferner kann eine Einstellvorrichtung T für Fadenqualitäts- oder Fadenfarbparameter vorgesehen sein, die an den Mikroprozessor MP angeschlossen ist. Der Mikroprozessor MP speist beispielsweise die Anzeige R mit einer Durchmesserinformation i_{D}.

Für den Fadensensor S, der auf die Abtastzone Z des Speicherkörpers 3 ausgerichtet ist, und dessen Abtastabstand abhängig vom jeweils eingestellten Durchmesser D variiert oder den die Signale auswertenden Mikroprozessor MP, ist eine Pegel-Schwellwert-Wählvorrichtung K vorgesehen, die sogar direkt im Mikroprozessor MP, beispielsweise bei dessen Signal-Auswerteschaltkreisen, angeordnet sein könnte. In der Pegel-Schwellwert-Wählvorrichtung K sind die mindestens zwei verschiedenen Pegel-Schwellwerte S1, S2 beispielsweise in Form von Spannungswerten in Volt in einer Tabelle Q abgelegt. Die Pegel-Schwellwert-Wählvorrichtung K ist über eine Informations-Übertragungsstrecke (die im Mikroprozessor MP ausgebildet sein könnte) entweder direkt (gestrichelt angedeutet) mit der Informations-Übertragungsstrecke A für die Webbreiteninformation i_{B} verbunden, oder, wie gezeigt, an die Informations-übertragungsstrecke zwischen dem Mikroprozessor MP und der Anzeige R angeschlossen, so dass die Pegel-Schwellwert-Wählvorrichtung K entweder die Webbreiteninformation i_{B}, oder die Durchmesser-Information i_{D} erhält, die auch in die Anzeige R eingespeist wird. Alternativ könnten, wie angedeutet, die für die Pegel-Schwellwert-Wählvorrichtung K bestimmte Informationen auch direkt vom Mikroprozessor MP stammen, gegebenenfalls in verarbeiteter Form als Auswähl-Kommandos. Als weitere Alternative ist es denkbar, dass sich der Mikroprozessor MP selbst den jeweils zum berechneten Durchmesser D passenden Pegel-Schwellwert S1 oder S2 beschafft.

Zusätzlich kann auch ein in der Einstellvorrichtung T eingestellter Parameter zur Fadenqualität oder Fadenfarbe als Farbinformation i_{c} in den Mikroprozessor MP und/oder die Pegel-Schwellwert-Wählvorrichtung K gegeben werden, um über einen passenden Pegelschwellwert die Reflexionseigenschaft des jeweils verarbeiteten Schussfadenmaterials bei der Signalpegelauswertung berücksichtigen zu können. Die Informationsübertragungsstrecke A' für die Durchmesserinformation i_{D} verläuft entweder vom Mikroprozessor MP oder von der Anzeige R zur Pegel-Schwellwert-Wählvorrichtung K, während die Informationsübertragungsstrecke A" von der Einstellvorrichtung T zur Wählvorrichtung K verlaufen kann, entweder gesondert, oder ebenfalls über den Mikroprozessor MP.

Vor Inbetriebnahme des Fädenverarbeitungssystems oder nach einer Änderung der Webbreite B, B' wird die Webbreiteninformation i_{B} an die Messliefergerät-Steuerung C übertragen, die den einzustellenden Durchmesser D und die freizugebende Anzahl G der Schussfadenwindungen berechnet und gegebenenfalls in der Anzeige R darstellt (die Anzeige R könnte auch im Steuerpaneel 6 der Webmaschine W untergebracht sein). Gegebenenfalls wird auch an der Einstellvorrichtung T ein Fadenparameter eingestellt und als Farbinformation ausgegeben. Vom Personal wird nun entweder erfahrungsgemäß oder mittels der Einstellvorrichtung 4 der berechnete Durchmesser D eingestellt. Gleichzeitig wird entweder anhand der Webbreiteninformation i_{B} oder der Durchmesserinformation i_{D}, und gegebenenfalls mit der Farbinformation i_{C}, ein passender Pegel-Schwellwert S1 oder S2 eingestellt bzw. abgerufen. Auf diese Weise ist dann das Messliefergerät F auch hinsichtlich der Schussfadenabtastung selbsttätig an die aktuelle Webbreite B, B' angepasst.

Es können im übrigen mehr als zwei unterschiedliche Pegel-Schwellwerte abgelegt sein, oder jeweils ein Schwellwert analog zum Durchmesser, d.h. stufenlos, abgerufen oder eingestellt werden.

Nach Betriebsaufnahme wird die Stoppvorrichtung P in die Freigabestellung gestellt, und wird der Schussfaden Y in das Webfach 5 eingetragen. Kurz bevor die eingestellten Anzahl G erreicht ist, wird die Stoppvorrichtung wieder in die Stoppstellung gestellt und der Schuss beendet. Während dieser Zeit, oder gegebenenfalls erst danach, läuft der Motor M, um den Fadenvorrat auf dem Speicherkörper 3 wieder zu ergänzen. Wenn der Fadensensor S die Abwesenheit des Schussfadens in der Abtastzone Z feststellt, dann wird der Motor angetrieben oder beschleunigt. Wird die Anwesenheit des Schussfadens in der Abtastzone Z festgestellt, dann wird der Motor M verlangsamt oder angehalten. Der Fadensensor S liefert ein Signal beispielsweise mit einem höheren Abwesenheits-Signalpegel und, bei Anwesenheit des Schussfadens, mit einem niedrigeren Anwesenheits-Signalpegel. Der dem Durchmesser D bzw. der Webbreite B, B' zugeordnete Pegel-Schwellwert S1 oder S2 liegt jeweils zwischen den Ab- und Anwesenheitssignalpegeln Hᵢ bzw. Lₒ (Hᵢ', Lₒ') und wird bei der Signalpegel-Auswertung berücksichtigt. D.h., der Mikroprozessor MP trifft die Feststellung, dass der Schussfaden abwesend ist, wenn der Signalpegel oberhalb des Pegelschwellwerts liegt, und dass der Schussfaden anwesend ist, wenn der Signalpegel unterhalb des Pegel-Schwellwertes liegt. Mit diesen Feststellungen wird die Steuerung des Motors M durchgeführt.

Der Fadensensor S könnte so ausgebildet sein, dass er bei Anwesenheit des Schussfadens einen höheren Signalpegel liefert als bei Abwesenheit. Der Fadensensor S könnte in Axialrichtung des Speicherkörpers 3 im Gehäuseausleger verstellbar sein. Die Stoppvorrichtung P ist zweckmäßigerweise beispielsweise in Radialrichtung verstellbar, um bei einer Durchmesserumstellung in eine optimale Position eingestellt zu werden.

Bei einer nicht gezeigten Alternative könnte die Pegel-Schwellwert-Wählvorrichtung K auch in der Webmaschinensteuerung MC oder im Steuerpaneel 6 untergebracht werden, um dann über die Übertragungsstrecke A den jeweils einer bestimmten Webbreite B, B' zugeordneten Pegel-Schwellwert S1 oder S2 an die Messliefergerätsteuerung C zu übertragen, damit diese bei der Operation des Messliefergeräts F selbsttätig angepasst ist und unabhängig vom eingestellten Durchmesser D fehlerfrei zu arbeiten vermag. Bei einem smarten Fadensensor S mit eigener Auswerteschaltung könnte der jeweils der Webbreite angepasste Pegel-Schwellwert S1, S2 schon im Fadensensor S' verarbeitet werden, der dann ggfs. die An- und Abwesenheitssignale an den Mikroprozessor MP liefert.

## Patentansprüche

1. Fadenverarbeitungssystem, umfassend eine Luftdüsen-Webmaschine (W) und wenigstens ein Schussfaden-Messliefergerät (F) mit einem Speicherkörper (3) mit verstellbarem Durchmesser (D) und einer Durchmesser-Verstellvorrichtung (4), mit einer Webmaschinen-Steuerung (MC) und einer einen Mikroprozessor (MP) enthaltenden Messliefergerät-Steuerung (C), die über eine Informations-Übertragungsstrecke (A) für zumindest die Schusslänge oder die Webbreite (B, B') mit der Webmaschinensteuerung (MC) verbunden ist, mit einem in der Messliefergerät-Steuerung (C) enthaltenen Auswerteschaltung zum Berechnen zumindest des einzustellenden Speicherkörper-Durchmessers (D) anhand einer übertragenen Schusslängen- oder Webbreiten-Information (i_{B}), und mit wenigstens einem opto-elektronischen, an den Mikroprozessor (MP) angeschlossenen Fadensensor (S), der aus der An- oder Abwesenheit des Schussfadens (Y) in einer Abtastzone (Z) auf dem Speicherkörper (3) Signale generiert, **dadurch gekennzeichnet, dass** der Fadensensor (S) ein unter Berücksichtigung eines Pegel-Schwellwertes (S1, S2) auf Faden-Reflexionslicht-Unterschiede zwischen dem in der Abtastzone (Z) anwesenden oder abwesenden Schussfaden (Y) ansprechender Fadenreflexions-Sensor ist, mit dem ggfs. abnehmendem Durchmesser (D) schwächer werdenden An- und Abwesenheits-Signalpegel (Hᵢ, Lₒ, Hᵢ', Lₒ') generierbar sind, dass eine selbsttätige Pegel-Schwellwert-Wählvorrichtung (K) vorgesehen und direkt oder indirekt an die Informations-Übertragungsstrecke (A) angeschlossen ist, und dass, die Pegel-Schwellwert-Wählvorrichtung (K) für verschiedene Schusslängen- oder Webbreiteninformationen (iB) zumindest zwei verschiedene Pegel-Schwellwerte (S1, S2) für die Signalpegel-Auswertung aufweist, deren jeder für den mit der Webbreite (B, B') korrelierten Durchmesser-Einstellbereich oder Durchmesser des Speicherkörpers (3) zwischen den jeweiligen An- und Abwesenheits-Signalpegeln (Hᵢ, Lₒ; Hᵢ', Lₒ') liegt.

2. Fadenverarbeitungssystem nach Anspruch 1, **dadurch gekennzeichnet, dass** eine an den Mikroprozessor (MP) angeschlossene, von dem Mikroprozessor (MP) mit einer Durchmesser-Information (i_{D}) aktivierbare Anzeige (R) für den anhand der übertragenen Schusslänge bzw. Webbreite (B) berechneten Speicherkörper-Durchmesser (D) vorgesehen ist, und dass eine Übertragungsstrecke (A') für die Durchmesser-Information (i_{D}) auch vom Mikroprozessor (MP) zur Pegel-Schwellwert-Wählvorrichtung (K) vorgesehen ist.

3. Fadenverarbeitungssystem nach Anspruch 1, **dadurch gekennzeichnet, dass** eine Einstellvorrichtung (T) für Fadenqualitäts- oder Farbparameter vorgesehen und an den Mikroprozessor (MP) und/oder an die Pegel-Schwellwert-Wählvorrichtung (K) angeschlossen ist.

4. Fadenverarbeitungssystem nach Anspruch 1, **dadurch gekennzeichnet, dass** die Pegel-Schwellwert-Wählvorrichtung (K) in den Mikroprozessor (MP) oder in den Fadensensor (S) integriert ist.

5. Fadenarbeitungssystem nach Anspruch 1, **dadurch gekennzeichnet, dass** die zumindest zwei verschiedenen Pegel-Schwellwerte (S1, S2) in einer verschiedenen Webbreiten (B) oder verschiedenen Durchmessern (D) zugeordneten Tabelle abrufbar oder ausgebbar festgehalten sind, vorzugsweise zum Abruf oder zur Ausgabe in Stufen oder stufenlos.

6. Verfahren zum Anpassen eines Schussfaden-Messliefergeräts (F) mit variablem Speicherkörper-Durchmesser (D) in einem eine Luftdüsen-Webmaschine (W) mit variabler Webbreite (B, B') umfassenden Fadenverarbeitungssystem an die jeweils aktuelle Webbreite, wobei eine Webmaschinensteuerung (MC) und eine Messliefergerätsteuerung (C) über eine Informations-Übertragungsstrecke (A) zumindest mit Informationen (i_{B}) zur aktuellen Webbreite kommunizieren und auf der Basis der Webbreiten-Information (i_{B}) ein Speicherkörper-Durchmesser-Einstellwert festgelegt wird, und wobei wenigstens ein opto-elektronischer Fadensensor (S) im Messliefergerät den Schussfadenvorrat auf dem Speicherkörper (3) abtastet und Schussfaden-An- und Abwesenheits-Signalpegel (Hᵢ, Lₒ, Hᵢ', Lₒ') für die Messliefergerätsteuerung (C) generiert, **dadurch gekennzeichnet, dass** der Fadensensor (S) die An- und Abwesenheits-Signalpegel (Hᵢ, Lₒ, Hᵢ', Lₒ') aus vom Schussfaden (Y) reflektiertem Licht generiert, und dass zumindest zwei verschiedene Pegel-Schwellwerte (S1, S2) zur Auswertung der und zum Diskriminieren zwischen den jeweiligen An- und Abwesenheits-Signalpegeln vorgesehen werden, unter denen der jeweils mit der Webbreite (B, B') oder dem festgelegten Durchmesser (D) korrelierende Pegel-Schwellwerte (S1 oder S2) zumindest mittels der Webbreiteninformation (i_{B}) selbsttätig ausgewählt und eingesetzt wird.

## Claims

1. Yarn processing system, comprising an air jet weaving machine (W) and at least one weft yarn measuring and feeding device (F) having a storage body (3), the diameter (D) of which is variable by a diameter adjustment device (4), a weaving machine control (MC) and a measuring and feeding device control (C) containing a microprocessor (MP), which measuring and feeding device control (C) being connected via an information transmission path (A) for at least the weft yarn length or the weaving width (B, B') with the weaving machine control (MC), an evaluation circuitry contained in the measuring and feeding device control (C) for calculating at least the storage body diameter (D) which is to be adjusted with the help of transmitted information (i_{B}) on the weft yarn length or weaving width, and at least one optoelectronic yarn sensor (S) being connected with the microprocessor (MP), which yarn sensor (S) is generating signals from the presence or absence of the weft yarn (Y) in a detector zone (Z) on the storage body (3) **characterised in that** the yarn sensor (S) is a yarn reflection sensor responding to yarn reflection light differences resulting from the weft yarn (Y) being either present or absent in the detection zone (Z) and under consideration of a level threshold value (S1, S2), that the yarn reflection sensor generates yarn presence and yarn absence signal levels (Hᵢ, Lₒ, H'_{I}, Lₒ') which become weaker due to the possibly decreasing storage body diameter (D), that an automatic level threshold value selection device (K) is provided and is directly or indirectly connected with the information transmission path (A), and that the level threshold value selection device (K) comprises for different weft yarn lengths or weaving widths information (iB) at least two different level threshold values (S1, S2) for the evaluation of the signal level, each of the different level threshold values lying between the respective presence and absence signal values (Hᵢ, Lₒ, H'_{I}, Lₒ') for the storage body diameter adjustment range or storage body diameter (D) which is correlated with the weaving width (B, B').

2. Yarn processing system according to claim 1, **characterised in that** an indication (R) is provided for indicating the storage body diameter (D) which has been calculated with the help of the transmitted weft yarn lengths or weaving widths (B), which indication (R) is connected with the microprocessor (MP) and is activated by the microprocessor (MP) with the diameter information (i_{D}), and that a transmission path (A') for transmitting the diameter information (i_{D}) as well extends from the microprocessor (MP) to the level threshold value selection device (K).

3. Yarn processing system according to claim 1, **characterised in that** an adjustment device (T) for parameters of the yarn quality or the yarn colour is provided and is connected with the microprocessor (MP) and/or the level threshold value selection device (K).

4. Yarn processing system according to claim 1, **characterised in that** the level threshold value selection device (K) is integrated into the microprocessor (MP) or into the yarn sensor (S).

5. Yarn processing system according to claim 1, **characterised in that** the at least two different level threshold values (S1) are held ready for retrieval or output in a table which is associated to different weaving widths (B) or different storage body diameters (D), preferably for a retrieval or output in steps or steplessly.

6. Method for adjusting a weft yarn measuring and feeding device (F) having a variable storage body diameter (D) within a yarn processing system comprising an air jet weaving machine (W) having variable weaving widths (B, B') to the respective actual weaving widths, according to which method a weaving machine control (MC) and a measuring feeding device control (C) are communicating at least information (i_{B}) of the actual weaving widths via an information transmission path (A) such that a storage body diameter adjustment value is set on the basis of the weaving width information (i_{B}), and according to which method at least one optoelectronic yarn sensor (S) contained in the measuring feeding device detects the weft yarn store present on the storage body (3) and generates weft yarn presence and weft yarn absence signal levels (Hᵢ, Lₒ, H'_{I}, Lₒ') for the measuring feeding device control (C), **characterised in that** the yarn sensor (S) is generating the presence and absence signal levels (Hᵢ, Lₒ, H'_{I}, Lₒ') on the basis of light reflected from the weft yarn (Y), and that at least two different level threshold values (S1, S2) are considered for evaluating the signal levels and for discriminating between the respective presence and absence signal levels, among which level threshold values the respective threshold value which is correlated respectively with the weaving width (B, B') or the set storage body diameter (D) is selected and taken automatically at least by means of the information (i_{B}) on the weaving width.

## Revendications

1. Système de traitement de fils comprenant une machine de tissage à jet d'air (W) et au moins un appareil de fourniture et de mesure de fil de trame (F) avec un corps de stockage (3) à diamètre réglable (D) et un dispositif de réglage de diamètre (4), avec une commande de machine de tissage (MC) et une commande d'appareil de fourniture et de mesure (C) qui contient un microprocesseur (MP) et qui est reliée par une ligne de transmission d'informations (A) pour au moins la longueur de trame ou la largeur de tissage (B, B') à la commande de machine de tissage (MC), avec un circuit d'analyse qui est contenu dans la commande d'appareil de fourniture et de mesure (C), pour calculer au moins le diamètre de corps de stockage (D) à régler, à l'aide d'une information de longueur de trame ou de largeur de tissage (i_{B}) transmise, et avec au moins un capteur de fil optoélectronique (S) qui est raccordé au microprocesseur (MP) et qui génère des signaux à partir de la présence ou de l'absence du fil de trame (Y) dans une zone d'exploration (Z) sur le corps de stockage (3), **caractérisé en ce que** le capteur de fil (S) est constitué par un capteur de réflexion de fil qui réagit, en tenant compte d'une valeur seuil de niveau (S1, S2), à des différences de lumière de réflexion de fil entre le fil de trame (Y) présent ou absent dans la zone d'exploration (Z) et avec lequel des niveaux de signaux de présence et d'absence (Hᵢ, Lₒ, Hᵢ', Lₒ') qui deviennent éventuellement plus faibles avec un diamètre (D) qui diminue sont aptes à être générés, **en ce qu'**un sélecteur automatique de valeur seuil de niveau (K) est raccordé directement ou indirectement à la ligne de transmission d'informations (A), et **en ce que** le sélecteur de valeur seuil de niveau (K) comporte pour différentes informations de longueur de trame ou de largeur de tissage (iB) au moins deux valeurs seuils de niveau différentes (S1, S2) pour l'analyse de niveaux de signaux, chacune de ces valeurs pour la plage de réglage de diamètre corrélée avec la largeur de tissage (B, B') ou le diamètre du corps de stockage (3) étant située entre les niveaux de signaux de présence et d'absence (Hᵢ, Lₒ, Hᵢ', Lₒ').

2. Système de traitement de fils selon la revendication 1, **caractérisé en ce qu'**il est prévu un affichage (R) raccordé au microprocesseur (MP) et apte à être activé par celui-ci avec une information de diamètre (i_{D}), pour le diamètre de corps de stockage (D) calculé à l'aide de la longueur de trame ou de la largeur de tissage (B) transmise, et **en ce qu'**il est également prévu une ligne de transmission (A') pour l'information de diamètre (i_{D}) qui va du microprocesseur (MP) jusqu'au sélecteur de valeur seuil de niveau (K).

3. Système de traitement de fils selon la revendication 1, **caractérisé en ce qu'**un dispositif de réglage (T) pour des paramètres de qualité de fil ou de couleur est prévu et est raccordé au microprocesseur (MP) et/ou au sélecteur de valeur seuil de niveau (K).

4. Système de traitement de fils selon la revendication 1, **caractérisé en ce que** le sélecteur de valeur seuil de niveau (K) est intégré dans le microprocesseur (MP) ou dans le capteur de fil (S).

5. Système de traitement de fils selon la revendication 1, **caractérisé en ce que** les deux valeurs seuils de niveau différentes (S1, S2), ou plus, sont conservées de manière à pouvoir être appelées ou sorties dans un tableau affecté à des largeurs de tissage (B) différentes ou à des diamètres (D) différents, de préférence en vue d'un appel ou d'une sortie par degrés ou en continu.

6. Procédé pour adapter à la largeur de tissage du moment un appareil de fourniture et de mesure de fil de trame (F) à diamètre de corps de stockage (D) variable, dans un système de traitement de fils comprenant une machine de tissage à jet d'air (W) à largeur de tissage (B, B') variable, étant précisé qu'une commande de machine de tissage (MC) et une commande d'appareil de fourniture et de mesure (C) communiquent par l'intermédiaire d'une ligne de transmission d'informations (A) au moins avec des informations (i_{B}) sur la largeur de tissage du moment, et sur la base de l'information de largeur de tissage (i_{B}) une valeur de réglage de diamètre de corps de stockage est fixée, et qu'au moins un capteur de fil optoélectronique (S) explore dans l'appareil de fourniture et de mesure la réserve de fil de trame sur le corps de stockage (3) et génère des niveaux de signaux de présence et d'absence de fil de trame (Hᵢ, Lₒ, Hᵢ', Lₒ') pour la commande d'appareil de fourniture et de mesure (C), **caractérisé en ce que** le capteur de fil (S) génère les niveaux de signaux de présence et d'absence (Hᵢ, Lₒ, Hᵢ', Lₒ') à partir de la lumière réfléchie par le fil de trame (Y), et **en ce qu'**il est prévu au moins deux valeurs seuils de niveaux (S1, S2) différentes pour l'analyse des niveaux de signaux de présence et d'absence correspondants et la discrimination entre ces niveaux, parmi lesquelles la valeur seuil de niveau (S1 ou S2) en corrélation avec la largeur de tissage (B, B') ou avec le diamètre (D) fixé est automatiquement sélectionnée et utilisée à l'aide, au moins, de l'information de largeur de tissage (i_{B}).
